# EUROPÄISCHE PATENTSCHRIFT

(11) **EP 2 899 468 B1**
(45) Veröffentlichungstag und Bekanntmachung des Hinweises auf die Patenterteilung: **01.11.2017**
(21) Anmeldenummer: 15151316.5
(22) Anmeldetag: 15.01.2015
(51) Int. Cl.: F24C 15/00, F24C 15/04

(54) **Gargerät mit einem Luftschacht und einem Zuleitkanal**
Cooking device with an air channel and a supply channel
Appareil de cuisson doté d'un canal d'aération et d'un canal d'alimentation

(30) Priorität: 27.01.2014 DE 102014201424
(43) Veröffentlichungstag der Anmeldung: 29.07.2015
(73) Patentinhaber: BSH Hausgeräte GmbH, 81739 München (DE)
(72) Erfinder: Huber, Ernst, 83308 Trostberg (DE); Lienbacher, Andreas, 83471 Berchtesgaden (DE); Matzinger, Sebastian, 84513 Erharting (DE)

(56) Entgegenhaltungen:
- EP-A1- 1 022 517
- EP-A1- 2 333 424
- WO-A1-03/093731
- DE-A1-102010 038 806
- FR-A1- 2 876 781
- US-A1- 2007 267 402

## Beschreibung

Die Erfindung betrifft ein Gargerät mit einem Garraum, der durch Wände einer Muffel begrenzt ist. Der Garraum ist frontseitig durch eine Tür verschließbar. Die Tür weist einen Lüftungskanal auf, durch welchen Kühlluft leitbar und aus einer Abdeckungsöffnung in einer oberen Türabdeckung ausleitbar ist. Die Muffel weist eine Muffeldecke auf, über welcher ein Luftschacht ausgebildet ist. In diesem Luftschacht ist die aus der Türabdeckung ausgeleitete Kühlluft über eine in einem Luftschachtboden ausgebildete Einleitöffnung einleitbar und dann aus einem Gehäuse des Haushaltsgeräts ausleitbar.

Ein derartiges Gargerät ist aus dem Stand der Technik bekannt. So ist dies beispielsweise in der EP 2 278 227 A1 gezeigt. Darüber hinaus ist auch Entsprechendes aus der EP 2 444 737 A1 offenbart.

Die US 2007/0267402 A1 beschreibt einen Ofen mit einem oberhalb eines Garraums angeordneten Luftschacht.

Die WO 03/093731 A1 beschreibt ein Gargerät mit einer von Luft durchströmbaren Tür.

Die EP 1 022 517 A1 beschreibt einen Ofen, bei welchem durch eine Tür des Ofens strömende Luft in einen Einlasskanal eines Doppelluftschachts eintreten kann.

Die FR 2 876 781 A1 beschreibt einen Backofen mit einem in einer Tür ausgebildeten Luftkanal, aus welchem Luft in einen oberhalb einer oberen Muffelwand ausgebildeten Kanal eintreten kann.

Die DE 10 2010 038 806 A1 beschreibt einen Backofen mit einer von Luft durchströmbaren Tür.

Die EP 2 333 424 A1 beschreibt eine belüftete Ofentür für einen Ofen.

Darüber hinaus ist auch ein Gargerät, wie es in Fig. 1 gezeigt ist, bekannt. Bei der dort gezeigten schematischen Schnittdarstellung in einem oberen Bereich des Gargeräts 1 ist eine Tür 2 gezeigt. Die Tür 2 umfasst eine Türaußenscheibe 3 und zumindest eine Türinnenscheibe 4, die einem Garraum 5 im geschlossenen Zustand der Tür 2 zugewandt ist. Ein Griff 6 ist an einer Außenseite der Türaußenscheibe 3 angeordnet. Zwischen den zumindest zwei Scheiben 3 und 4 ist ein Lüftungskanal 7 ausgebildet. Durch diesen wird von unten nach oben eine Kühlluft 8 geleitet. Diese tritt im oberen Bereich der Tür 2 aus einer oberen Türabdeckung 9, die üblicherweise auch als Topblende bezeichnet wird, aus.

Wie in Fig. 1 zu erkennen ist, ist der Garraum 5 durch eine Muffel 10 begrenzt. Die Muffel 10 umfasst eine Muffeldecke 11 und frontseitig und somit der Tür 2 zugewandt einen Muffelflansch 12. Der Muffelflansch 12 ist insbesondere vollständig umlaufend und somit rahmenartig ausgebildet. In vertikaler Richtung und somit in y-Richtung über der Muffel 10 und somit auch der Muffeldecke 11 ist ein Luftschacht 13 ausgebildet. Ein Gebläse 14 ist an einem hinteren Ende des Luftschachts 13 angeordnet. Mittels des Gebläses 14 wird Luft 15 angesaugt und zu einer vorderen Austrittsöffnung 16 des Luftschachts 13 geblasen. Der Luftschacht 13 ist so angeordnet, dass diese Austrittsöffnung 16 zwischen einer Oberkante der Tür 2 und einer Unterkante einer Bedienblende 17 angeordnet ist.

Dieser Luftschacht 13 weist einen Luftschachtboden 18 auf. In diesem Luftschachtboden 18 ist benachbart zu einem frontseitigen Ende 18a, welches im Bereich des Muffelflansches 12 endet, benachbart dazu ein Luftschachtverjüngungselement 19 ausgebildet. Durch die Gestalt dieses Luftschachtverjüngungselements 19, das rampenartig beziehungsweise schanzenartig ausgebildet ist, wird ein Venturi-Prinzip erreicht. Dadurch wird stromabwärts dieses Luftschachtverjüngungselements 19 die zwischen der Türabdeckung 9 und dem Muffelflansch 12 eingeleitete Kühlluft 8, die aus der Tür 2 austritt, automatisch eingesaugt beziehungsweise angesaugt und mit dem Luftstrom 20, wie er durch das Gebläse 14 erzeugt wird, dann aus der Öffnung 16 ausgeblasen. Eine derartige Ausgestaltung eines Luftkanals 13 wird auch als Einfachluftschacht bezeichnet. Bei dieser Ausgestaltung wird somit funktionell die Luft aus der Tür 2 und somit die Kühlluft 8 nicht im Luftschacht 13 zum Gebläse 14 hin gesaugt, sondern unmittelbar mit dem Eintritt in den Luftschacht 13 dem Gebläse 14 abgewandt ausgeblasen, ohne wesentlich in Richtung des Gebläses 14 strömen zu können. Das Gebläse 14 wird bei diesem Einfachluftschachtprinzip als drückendes Gebläse betrieben.

In Fig. 2 ist eine weitere bekannte Ausführung eines Gargeräts 1 gezeigt. Auch hier ist in einer schematischen Schnittdarstellung ein oberer Bereich des Gargeräts 1 gezeigt. Im Unterschied zur Ausgestaltung gemäß Fig. 1 ist hier kein Luftschacht 13 gezeigt, der als Einfachluftschacht ausgebildet ist, sondern ein Luftschacht 13 gezeigt, der als sogenannter Doppelluftschacht ausgebildet ist. Bei dieser Ausführung wird durch eine Öffnung 12a in dem Muffelflansch 12 die Kühlluft 8, die aus der Tür 2 ausströmt, in einen ersten Luftkanalabschnitt 13a eingeleitet und durch die Anordnung und den Betrieb des Gebläses 14 in Richtung des Gebläses 14 angesaugt. Der Luftkanalabschnitt 13a ist durch eine Trennwand 13b von einem zweiten Luftkanalabschnitt 13c separiert. Der von dem Gebläse 14 von außen beziehungsweise extern angesaugte Luftstrom wird über diesen zweiten Luftkanalabschnitt 13c zur Öffnung 16 geleitet. Durch die Anordnung der Luftkanalabschnitte 13a und 13c sowie dem Gebläse 14 und insbesondere auch dessen drückende Betriebsart wird die Kühlluft 8 von den ersten Luftkanalabschnitt 13a zum Gebläse 14 gesaugt und dort dann automatisch durch den Luftstrom 20 aufgenommen und weitergeleitet zur Öffnung 16.

Es ist Aufgabe der vorliegenden Erfindung, ein Gargerät zu schaffen, bei welchem eine flexiblere und variablere Ausführung der aus der Tür abgeleiteten Luft erreicht ist.

Diese Aufgabe wird durch ein Gargerät, das die Merkmale nach Anspruch 1 aufweist, gelöst.

Ein erfindungsgemäßes Gargerät umfasst einen Garraum, der durch Wände einer Muffel begrenzt ist. Die Muffel weist frontseitig eine Beschickungsöffnung auf, welche durch eine Tür verschließbar ist. Die Tür weist einen Lüftungskanal auf, durch welche Kühlluft leitbar und aus einer Abdeckungsöffnung in einer oberen Türabdeckung ausleitbar ist. Über einer Muffeldecke ist ein Luftschacht ausgebildet, in welchen die aus der Türabdeckung ausgeleitete Kühlluft über eine in einem Luftschachtboden ausgebildete Einleitöffnung einleitbar ist und aus einem Gehäuse des Haushaltsgeräts ausleitbar ist. Ein wesentlicher Gedanke der Erfindung ist darin zu sehen, dass zwischen der Einleitöffnung und der Abdecköffnung ein Zuleitkanal zum Zuleiten der Kühlluft aus der Tür in den Luftschacht ausgebildet ist. Eine derartige Ausgestaltung des Luftschachts ermöglicht eine Verbesserung der Luftabführung einer in der Tür geleiteten Kühlluft aus dem Gargerät heraus.

Hierbei erstreckt sich der Zuleitkanal ausgehend von der Einleitöffnung schräg nach unten und vorne zur Tür hin gerichtet. Dadurch wird die Luftabführung nochmals begünstigt, da der Zuleitkanal geradlinig gestaltet ist und somit keine umfänglichen Umlenkungen der Luft und somit Verwirbelungen gebildet werden. Des Weiteren lässt sich dadurch eine sehr platzsparende und auch fertigungstechnisch bevorzugte Ausführung realisieren. Des Weiteren ist vorgesehen, dass der Zuleitkanal einstückig an dem Luftschachtboden ausgebildet ist. Die oben genannten Vorteile werden dadurch nochmals bekräftigt und darüber hinaus eine mechanisch stabile Ausgestaltung des Luftschachts mit dem Zuleitkanal erreicht.

Insbesondere ist vorgesehen, dass die Einleitöffnung gegenüber einem der Tür zugewandten vorderen Ende des Luftschachtbodens stromaufwärts der im Luftschacht strömenden Luft zurückversetzt ausgebildet ist. Durch eine derartige Ausgestaltung und damit auch erreichte Orientierung des Zuleitkanals wird die Ankopplung dieses spezifischen Luftschachts an einen Muffelflansch der Muffel und/oder einer Türabdeckung verbessert. Dies insbesondere dahingehend, dass auch bei diesem spezifischen Luftschachttyp und dessen spezifizierte Ausgestaltung eine herkömmliche Ausgestaltung der Türabdeckung und/oder des Muffelflansches nicht verändert werden muss. Dadurch kann die Bestückbarkeit des Gargeräts mit spezifischen Luftschächten verbessert und somit insbesondere variabler und flexibler erfolgen. Die Umkonstruktion von weiteren Komponenten des Gargeräts, insbesondere des Muffelflansches und/oder der Türabdeckung, sind daher nicht mehr erforderlich.

Vorzugsweise ist vorgesehen, dass der Zuleitkanal mit einer oberen Öffnung in Strömungsrichtung der Luft betrachtet lückenlos in die Einleitöffnung mündet. Unerwünschte Strömungslecks und daraus sich ergebende Nachteile am Wirkprinzip zum Ausleiten der Kühlluft aus der Tür über den Luftschacht und von diesem aus dem Gehäuse heraus können dadurch vermieden werden.

Vorzugsweise ist vorgesehen, dass der Zuleitkanal mit einer der Einleitöffnung abgewandten unteren Öffnung an eine in einem Muffelflansch ausgebildete Flanschöffnung mündet. Die Flanschöffnung liegt im geschlossenen Zustand der Tür der Abdecköffnung fluchtend gegenüber. Durch diese Ausgestaltung wird ein sehr geradliniger Weg von der Tür zum Luftschacht erreicht, so dass auch hier die zugrunde gelegten Strömungsprinzipien bestmöglich zum Tragen kommen. Erfindungsgemäß ist vorgesehen, dass in Strömungsrichtung der Kühlluft in dem Luftschacht stromaufwärts der Einleitöffnung ein Luftschachtverjüngungselement ausgebildet ist. Dies ist bei diesem spezifischen Luftschacht dahingehend vorteilhaft, dass dann ein Venturi-Prinzip erzeugt werden kann, durch welches sich aufgrund einer Unterdruckzone stromabwärts dieses Luftschachtverjüngungselements automatisch ein Ansaugen der Kühlluft aus der Tür in den Zuleitkanal und von diesem in den Luftschacht ergibt. Vorzugsweise ist vorgesehen, dass der Luftschacht als Einfachluftschacht ausgebildet ist und stromaufwärts des Luftschachtverjüngungselements ein Gebläse angeordnet ist. Durch den durch das Gebläse in Richtung des Luftschachtverjüngungselements erzeugten Luftstrom in den Luftschacht und das Luftschachtverjüngungselement ist im Bereich der Einleitöffnung eine Unterdruckzone erzeugt, durch welche die Kühlluft aus der Tür angesaugt und mit dem Luftstrom im Luftschacht auf einem dem Gebläse abgewandten Ende des Luftschachts aus dem Gehäuse ausleitbar ist. Dieser Einfachluftschacht zeichnet sich also dahingehend aus, dass der von der Tür kommende Kühlluftstrom in dem Luftschacht selbst nicht in Richtung des Gebläses gesaugt wird, sondern nur in die Unterdruckzone hinter dem Luftschachtverjüngungselement gelangt und dann in eine Richtung abgewandt des Gebläses unverzüglich zur Öffnung des Luftschachts geleitet und dort aus dem Gebläse ausgeleitet wird.

Weitere Merkmale der Erfindung ergeben sich aus den Ansprüchen, den Figuren und der Figurenbeschreibung.

Ausführungsbeispiele der Erfindung werden nachfolgend anhand schematischer Zeichnungen näher erläutert. Es zeigen:
- Fig. 1: eine aus dem Stand der Technik bekannte Ausführung eines Gargeräts mit einem Einfachluftschacht;
- Fig. 2: eine aus dem Stand der Technik bekannte Ausführung eines Gargeräts mit einem Doppelluftschacht;
- Fig. 3: eine schematische Frontansicht auf ein Ausführungsbeispiel eines erfindungsgemäßen Gargeräts; und
- Fig. 4: eine schematische Schnittdarstellung eines oberen Bereichs des Gargeräts gemäß Fig. 3.

In den Figuren werden gleiche oder funktionsgleiche Elemente mit den gleichen Bezugszeichen versehen.

In Fig. 3 ist in einer Frontansicht ein Gargerät 1 mit einem Gehäuse 1a gezeigt, welches einen Garraum 5, der durch Wände einer Muffel 10 begrenzt ist, aufweist. Frontseitig ist die Muffel 10 in ihrer Beschickungsöffnung durch eine Tür 2 verschließbar. In vertikaler Richtung ist oberhalb einer Muffeldecke 11 ein Luftschacht 13 ausgebildet. Dieser weist frontseitig eine Öffnung 16 auf, die zwischen einer Türoberkante und einer Unterkante einer Bedienblende 17 angeordnet ist und entsprechend mündet.

In Fig. 4 ist das Gargerät 1 gemäß Fig. 3 entlang der Schnittlinie IV-IV, jedoch nur im oberen Bereich dargestellt.

Bezüglich der in Fig. 4 verwendeten Bezugszeichen wird auf die Erläuterungen zu Fig. 1 hingewiesen.

Darüber hinaus umfasst die Türabdeckung 9 eine der Frontscheibe 3 abgewandte Schrägwand 9a, die in eine im Wesentlichen horizontale Oberwand 9b übergeht. Die Schrägwand 9a umfasst eine Abdecköffnung 9c, aus der der Kühlluftstrom 8 aus der Tür 2 austritt. Er gelangt dann durch eine mit dieser Abdecköffnung 9c fluchtend ausgebildete Flanschöffnung 12b in einen Zuleitkanal 21, der eine obere Öffnung 21a und eine untere Öffnung 21b aufweist.

Der Luftschachtboden 18 umfasst stromabwärts des Luftschachtverjüngungselements 19 eine Einleitöffnung 22, in die der Zuleitkanal 21 mündet. Insbesondere ist der Zuleitkanal 21 einstückig mit dem Luftschachtboden 18 ausgebildet, so dass die Öffnungen 21a und 22 die gleichen sind. Der Zuleitkanal 21 mündet somit vorzugsweise lückenlos in den Luftschachtboden 18.

Insbesondere ist auch vorgesehen, dass der Zuleitkanal 21 lückenlos in den Muffelflansch 12 mündet.

Diese Lückenlosigkeit bezieht sich insbesondere in Richtung der Strömung des Kühlluftstroms bzw. der Kühlluft 8 betrachtet.

Wie aus der Darstellung in Fig. 4 zu erkennen ist, ist der Zuleitkanal 21 ausgehend von der Einleitöffnung 22 schräg nach unten und vorne zur Tür 2 hin gerichtet orientiert. Dies bedeutet, dass in Richtung des Kühlluftstroms betrachtet dieser Zuleitkanal 21 schräg nach oben und in Tiefenrichtung des Gargeräts 1 und somit in negativer x-Richtung betrachtet nach hinten orientiert ist. In x-Richtung betrachtet ist somit die untere Öffnung 21b weiter vorne positioniert als die obere Öffnung 21a. Darüber hinaus ist zu erkennen, dass die obere Öffnung 21a unmittelbar benachbart, aber stromabwärts des Luftstroms 20 im Luftschacht 13 zum Luftschachtverjüngungselement 19 ausgebildet ist. Es bildet sich stromab dieses Luftschachtverjüngungselements 19 und insbesondere im Bereich der Eintrittsöffnung beziehungsweise Einleitöffnung 22 eine Unterdruckzone 23, durch welche ein automatisches Ansaugen des Kühlluftstroms 8 aus der Tür 2 in den Luftschacht 13 erreicht wird. In einer weiteren Ausführungsform, die nicht Teil der Erfindung ist, kann vorgesehen werden, dass anstelle dieses spezifischen Luftschachts 13, der einen Einfachluftschacht darstellt, das ansonsten gleiche Gargerät 1 kompatibel beispielsweise auch mit dem Doppelluftschacht, wie er in Fig. 2 erläutert wurde, bestückt werden kann. Insbesondere ist somit die Ausgestaltung der Tür 2 mit insbesondere der Türabdeckung 9 und dem Muffelflansch 12 so gestaltet, dass sowohl der Einfachluftschacht gemäß der Erläuterung in Fig. 4 als auch der Doppelluftschacht gemäß der Erläuterung in Fig. 2 in das Gargerät 1 eingebaut werden können. Dazu ist dann nicht mehr erforderlich, diese Türabdeckung 9 und den Muffelflansch 12 zu verändern.

Wie dazu auch aus der Darstellung in Fig. 2 zu erkennen ist, ist dieser als Doppelluftschacht ausgebildete Luftschacht 13 ohne ein derartiges Luftschachtverjüngungselement 19 ausgebildet. Dies, da bei dem Doppelluftschachtprinzip keine Unterdruckzone zur Realisierung eines Venturi-Prinzips vorgesehen ist.

### Bezugszeichenliste

- 1: Gargerät
- 2: Tür
- 3: Türaußenscheibe
- 4: Türinnenscheibe
- 5: Garraum
- 6: Griff
- 7: Lüftungskanal
- 8: Kühlluft
- 9: Türabdeckung
- 9a: Schrägwand
- 9b: Oberwand
- 9c: Abdecköffnung
- 10: Muffel
- 11: Muffeldecke
- 12: Muffelflansch
- 12a: Öffnung
- 12b: Flanschöffnung
- 13: Luftschacht
- 13a: Erster Luftkanalabschnitt
- 13b: Trennwand
- 13c: Zweiter Luftkanalabschnitt
- 14: Gebläse
- 15: Luft
- 16: Austrittsöffnung
- 17: Bedienblende
- 18: Luftschachtboden
- 18a: Frontseitiges Ende
- 19: Luftschachtverjüngungselement
- 20: Luftstrom
- 21: Zuleitkanal
- 21a: Obere Öffnung
- 21b: Untere Öffnung
- 22: Einleitöffnung
- 23: Unterdruckzone

## Patentansprüche

1. Gargerät (1) mit einem Garraum (5), der durch Wände einer Muffel (10) begrenzt ist, und frontseitig durch eine Tür (2) verschließbar ist, und die Tür (2) einen Lüftungskanal (7) aufweist, durch welchen Kühlluft (8) leitbar und aus einer Abdecköffnung (9c) in einer oberen Türabdeckung (9) ausleitbar ist, wobei über einer Muffeldecke (11) ein Luftschacht (13) ausgebildet ist, in welchen die aus der Türabdeckung (9) ausgeleitete Kühlluft (8) über eine Einleitöffnung (22) einleitbar ist und aus einem Gehäuse (1a) des Haushaltsgeräts (1) ausleitbar ist, wobei zwischen der in einem Luftschachtboden (18) ausgebildeten Einleitöffnung (22) und der Abdecköffnung (9c) ein Zuleitkanal (21) zum Zuleiten der Kühlluft (8) aus der Tür (2) in den Luftschacht (13) ausgebildet ist, **dadurch gekennzeichnet, dass** sich der Zuleitkanal (21) ausgehend von der Einleitöffnung (22) geradlinig schräg nach unten und vorne zur Tür (2) hin gerichtet erstreckt, wobei der Zuleitkanal (21) einstückig an dem Luftschachtboden (18) ausgebildet ist, und dass in Strömungsrichtung des Luftstroms (20) in dem Luftschacht (13) stromaufwärts der Einleitöffnung (22) ein Luftschachtverjüngungselement (19) ausgebildet ist.

2. Gargerät (1) nach Anspruch 1, **dadurch gekennzeichnet, dass** die Einleitöffnung (22) gegenüber einem der Tür (2) zugewandten vorderen Ende (18a) des Luftschachtbodens (18) stromaufwärts zurück versetzt ausgebildet ist.

3. Gargerät (1) nach einem der vorhergehenden Ansprüche, **dadurch gekennzeichnet, dass** der Zuleitkanal (21) mit einer oberen Öffnung (21a) lückenlos in die Einleitöffnung (22) mündet.

4. Gargerät (1) nach einem der vorhergehenden Ansprüche, **dadurch gekennzeichnet, dass** der Zuleitkanal (21) mit einer der Einleitöffnung (22) abgewandten unteren Öffnung (21b) an eine in einem Muffelflansch (12) ausgebildete Flanschöffnung (12b) mündet, wobei die Flanschöffnung (12b) im geschlossenen Zustand der Tür (2) der Abdecköffnung (9c) fluchtend gegenüber liegt.

5. Gargerät (1) nach einem der vorhergehenden Ansprüche, **dadurch gekennzeichnet, dass** der Luftschacht (13) als Einfachluftschacht ausgebildet ist und stromaufwärts des Luftschachtverjüngungselements (19) ein Gebläse (14) angeordnet ist, wobei durch den durch das Gebläse (14) in Richtung des Luftschachtverjüngungselements (19) erzeugten Luftstrom (20) und das Luftschachtverjüngungselement (19) im Bereich der Einleitöffnung (22) eine Unterdruckzone (23) erzeugt ist, durch welche die Kühlluft (8) aus der Tür (2) angesaugt und mit dem Luftstrom (20) im Luftschacht (13) auf einem dem Gebläse (14) abgewandten Ende des Luftschachts (13) aus dem Gehäuse (1a) ausleitbar ist.

## Claims

1. Cooking device (1) with a cooking compartment (5), which is delimited by walls of a muffle (10) and can be closed at the front by a door (2), and the door (2) has a ventilation duct (7), through which cooling air (8) can be routed and discharged out of a cover port (9c) in an upper door cover (9), wherein an air channel (13) is embodied across a muffle cover (11), into which air channel the cooling air (8) discharged from the door cover (9) can be introduced by way of an introduction port (22) and can be discharged from a housing (1a) of the domestic appliance (1), wherein a supply channel (21) for supplying the cooling air (8) out of the door (2) into the air channel (13) is embodied between the introduction port (22) embodied in an air channel base (18) and the cover port (9c), **characterised in that** starting from the introduction port (22) the supply channel (21) extends in a straight line obliquely downwards and forwards toward the door (2), wherein the supply channel (21) is embodied in one piece on the air channel base (18) and that an air channel tapering element (19) is embodied in the flow direction of the air flow (20) in the air channel (13) upstream of the introduction port (22).

2. Cooking device (1) according to claim 1, **characterised in that** the introduction port (22) is embodied offset upstream compared with a front end (18a) of the air channel base (18) which faces the door (2).

3. Cooking device (1) according to one of the preceding claims, **characterised in that** the supply channel (21) with an upper port (21a) leads consistently into the introduction port (22).

4. Cooking device (1) according to one of the preceding claims, **characterised in that** the supply channel (21) with a lower port (21b) facing away from the introduction port (22) leads onto a flanged port (12b) embodied in a muffle flange (12), wherein in the closed state of the door (2), the flanged port (12b) faces the cover opening (9c) in a flush manner.

5. Cooking device (1) according to one of the preceding claims, **characterised in that** the air channel (13) is embodied as a single air channel and a fan (14) is arranged upstream of the air channel tapering element (19), wherein a low-pressure zone (23) is generated by the air flow (20) generated by means of the fan (14) in the direction of the air channel tapering element (19) and the air channel tapering element (19) in the region of the introduction port (22), by means of which low-pressure zone the cooling air (8) is sucked out of the door (2) and with the air flow (20) in the air channel (13) at one end of the air channel (13) which faces away from the fan (14) can be discharged out of the housing (1a).

## Revendications

1. Appareil de cuisson (1) comprenant une chambre de cuisson (5) qui est délimitée par les parois d'un moufle (10) et qui peut être fermée sur la face avant par une porte (2), ladite porte (2) comportant un canal d'aération (7) dans lequel de l'air de refroidissement (8) peut passer et être évacué par une ouverture (9c) ménagée dans un élément de recouvrement supérieur (9) de la porte, un puits d'air (13) étant réalisé au-dessus d'une couverture (11) du moufle, puits dans lequel l'air de refroidissement (8) évacué de l'élément de recouvrement (9) de la porte peut être introduit à travers une ouverture d'introduction (22) et être évacué d'un boîtier (1a) de l'appareil ménager (1), entre ladite ouverture d'introduction (22) réalisée dans un fond (18) du puits d'air et ladite ouverture (9c) de l'élément de recouvrement étant réalisé un canal d'alimentation (21) destiné à amener l'air de refroidissement (8) de la porte (2) dans le puits d'air (13), **caractérisé en ce que** le canal d'alimentation (21) s'étend depuis l'ouverture d'introduction (22) en ligne droite obliquement vers le bas et l'avant en direction de la porte (2), ledit canal d'alimentation (21) étant réalisé d'un seul tenant sur le fond (18) du puits d'air, et **en ce que** dans le sens d'écoulement du flux d'air (20) dans le puits d'air (13), un élément d'étranglement (19) du puits d'air est réalisé en amont de l'orifice d'introduction (22).

2. Appareil de cuisson (1) selon la revendication 1, **caractérisé en ce que** l'ouverture d'introduction (22) est réalisée en amont de façon décalée vers l'arrière par rapport à une extrémité avant (18a) tournée vers la porte (2) du fond (18) du puits d'air.

3. Appareil de cuisson (1) selon une des revendications précédentes, **caractérisé en ce que** le canal d'alimentation (21) débouche par une ouverture supérieure (21a) intégralement dans l'ouverture d'introduction (22).

4. Appareil de cuisson (1) selon une des revendications précédentes, **caractérisé en ce que** le canal d'alimentation (21) débouche par une ouverture inférieure (21b) opposée à l'ouverture d'introduction (22) sur une ouverture (12b) formée sur un rebord (12) du moufle, ladite ouverture (12b) du rebord étant alignée sur l'ouverture (9c) de l'élément de recouvrement quand la porte (2) est fermée.

5. Appareil de cuisson (1) selon une des revendications précédentes, **caractérisé en ce que** le puits d'air (13) est réalisé sous forme de puits d'air simple et un ventilateur (14) est monté en amont de l'élément d'étranglement (19) du puits d'air, une zone de dépression (23) étant créée par le flux d'air (20) produit par le ventilateur (14) en direction de l'élément d'étranglement (19) du puits d'air et ledit élément d'étranglement (19) réalisé dans la région de l'ouverture d'introduction (22), permettant d'aspirer l'air de refroidissement (8) de la porte (2) et de l'évacuer du boîtier (1a) à l'aide du flux d'air (20) dans le puits d'air (13) sur une extrémité du puits d'air (13) opposée au ventilateur (14).
